# EUROPÄISCHE PATENTSCHRIFT

(11) **EP 0 847 721 B1**
(45) Veröffentlichungstag und Bekanntmachung des Hinweises auf die Patenterteilung: **19.03.2003**
(21) Anmeldenummer: 97121514.0
(22) Anmeldetag: 06.12.1997
(51) Int. Cl.: A47L 5/24, A47L 7/00

(54) **Batteriebetriebener Handstaubsauger**
Battery-powered hand-held vacuum cleaner
Aspirateur portatif fonctionnant à piles

(30) Priorität: 11.12.1996 DE 19651477
(43) Veröffentlichungstag der Anmeldung: 17.06.1998
(73) Patentinhaber: Robert Thomas Metall- und Elektrowerke, 57290 Neunkirchen (DE)
(72) Erfinder: Thomas, Paul-Gerhard, 57290 Neunkirchen (DE)
(74) Vertreter: Grosse, Wolf-Dietrich, Dipl.-Ing.

(56) Entgegenhaltungen:
- EP-A- 0 008 117
- EP-A- 0 357 189
- EP-A- 0 586 762
- US-A- 4 788 738
- US-A- 5 367 740
- US-A- 5 507 068

## Beschreibung

Die Erfindung betrifft einen batteriebetriebenen Handstaubsauger mit einem Antriebsteil, der ein Gehäuse aufweist, an das ein Handgriff angeformt ist, und der einen elektrischen Motor für ein Gebläse enthält, mit einem von dem Antriebsteil trennbaren Ansaugteil mit einem Lufteinlaß. Derartige Handstaubsauger dienen zum schnellen und mühelosen gezielten Reinigen von Oberflächen jeglicher Art.

Aus der EP 0 008 117 B2 ist ein netzunabhängiger Trockensauger bekannt, der voneinander trennbar ein Antriebsteil und ein Ansaugteil aufweist. An dem Gehäuse des Antriebsteiles ist ein Handgriff angeformt. In dem Gehäuse sind ein elektrischer durch Batterien betriebener Motor für ein Gebläse und Luftaustrittsöffnungen angeordnet.

Der Ansaugteil enthält ein hohles Ansauggehäuse, das einen Lufteinlaß und ein offenes Ende, das mittels Schnappverschlüsse lösbar am Gehäuse zu befestigen ist, und eine Staubsackanordnung aufweist, die zwischen dem Lufteinlaß und dem Gebläse angeordnet ist. Ein derartiger Handstaubsauger dient lediglich zum Aufsaugen körniger und staubförmiger Bestandteile von Tischen und Böden.

In der EP 0 357 189 ist zwar ein netzunabhängiger Naß-Trockensauger beschrieben, bei dem der Ansaugteil zur Abscheidung von Flüssigkeiten eine Aufprallplatte aufweist. Reinigungsmittel sind jedoch separat aufzubringen.

Aus der EP 0 586 762 ist ein netzbetriebener Dampfsauger bekannt, bei dem im Antriebsteil der Dampferzeuger mit seinen Dampfdüsen angeordnet ist. Der Dampfsauger dient lediglich zum Aufsaugen einer Flüssigkeit.

Die US 5,507,068 betrifft einen Waschsauger, der lediglich ein einteiliges Gehäuse aufweist, an das ein Frischwasser- und ein Abwassertank ankoppelbar sind. Auch dieser Waschsauger ist nur zum Auffangen von Wasser bzw. Schmutzwasser geeignet, da er lediglich sehr schmale Schlitzöffnungen 90 und 94 aufweist. Feste und trockene Stoffe lassen sich mit dieser Vorrichtung nicht entfernen.

Aus der US 4,788,738 ist ein Handstaubsauger bekannt, mit einem Antriebsteil, der ein Gehäuse aufweist, an das ein Handgriff angeformt ist, wobei der Antriebsteil einen elektrischen Motor für ein Gabläse enthält, mit einem von dem Antriebsteil trennbaren Ansaugteil, der mit einem Lufteinläß, einer Sprühdüse für die Flüssigkeit und einem Tank zur Aufnahme einer Flüssigkeit versehen ist, und mit den Tank und die Sprühdüse verbindenden trennbaren Mittel zur Ausbringung der Flüssigkeit.

Die Erfindung geht von der Aufgabe aus, einen batteriebetriebenen Handstaubsauger der eingangs genannten Art zu schaffen, der sowohl Nässe als auch Trockenmaterial aufsaugen und zusätzlich sprühend Reinigungsmittel aufbringen kann.

Die Aufgabe wird erfindungsgemäß dadurch gelöst, daß der Antriebsteil einen Tank zur Aufnahme einer Flüssigkeit enthält, daß der Ansaugteil mit einer Sprühdüse für die Flüssigkeit versehen ist und daß der Tank und die Sprühdüse verbindende trennbare Mittel zur Ausbringung der Flüssigkeit vorgesehen sind. Dadurch wird erreicht, daß mittels des batteriebetriebenen Handstaubsaugers zur Reinigung von Flächen neben der normalen Saugwirkung ein Reinigungsmittel aufgebracht werden kann, daß die Reinigungswirkung des Handstaubsaugers verstärkt.

Eine gezielte Ausbringung der Flüssigkeit wird erreicht, wenn die Mittel zur Ausbringung der Flüssigkeit eine Pumpe zur Förderung der Flüssigkeit aufweisen, die als eine elektrisch betriebene Pumpe oder als eine Handpumpe ausgebildet sein kann.

Eine lösbare Zufuhr des Reinigungsmittel vom Tank zur Sprühdüse wird erreicht, wenn die Mittel zur Ausbringung der Flüssigkeit eine Schlauchleitung mit zwischen Antriebsteil und Ansaugteil befindlichen Kupplungselementen aufweisen.

Es hat sich als vorteilhaft erwiesen, wenn die Mittel zur Ausbringung der Flüssigkeit und/oder die Kupplung ein Nachtropfen verhindernde Mittel aufweisen, die ein Entleeren des Tanks beim Entkuppeln verhindert.

Eine problemlose Unterbringung der Flüssigkeitszufuhr wird erreicht, wenn das Ansauggehäuse des Ansaugteiles einen Kanal zur Aufnahme der Schlauchleitung aufweist, das mit einem Deckel zum Verschließen des Kanals versehen ist, und wenn der Deckel mit einer Aufnahme für den im Ansauggehäuse angeordneten Teil des Kupplungselementes sowie einer Öffnung zur ggf. auswechselbaren Aufnahme der im vorderen Teil des Ansauggehäuses befindlichen, in einem Düsenhalter integrierten Sprühdüse versehen ist.

Daß der Flüssigkeitstank während des Betrieb des Handstaubsaugers oberhalb der Pumpe angeordnet ist, läßt sich dadurch erreichen, daß der Tank in dem dem Lufteinlaß abgewandten Teil des Antriebsteiles, beispielsweise in dem Handgriff angeordnet und mit einem Einfüllstutzen versehen ist.

Eine einfache Betätigung ergibt sich, wenn ein kombiniertes Schaltelement zur Betätigung des Motors und der Pumpe vorgesehen ist, oder wenn das Schaltelement zur Betätigung des Motors und der Pumpe getrennt, aber beide Schaltelemente in unmittelbarer Nähe des Handgriffs angeordnet sind.

Erfindungsgemäß kann die Sprühdüse eine Sprühöffnung zur fächer-, punkt- oder kegelförmigen Ausbringung einer Reinigungsflüssigkeit besitzen.

Es hat sich als vorteilhaft erwiesen, wenn in den Lufteinlaß eine Saugdüse einsteckbar ist, die derart ausgebildet ist, daß sie trotz geringem Unterdruck Wasser anzusaugen vermag, so daß nur eine geringe Restfeuchte auf der zu reinigenden Oberfläche verbleibt. Erfindungsgemäß kann dabei die Saugdüse eine von die Wasseraufnahme begünstigenden geometrischen Gebilden wie z.B. Gummilippen umgebene Öffnung aufweisen. Diese spezielle Saugdüse bewirkt, daß eine geringe Restfeuchte in den Textilböden bleibt.

Beim Befüllen des Tankes sowie beim Ausbringen der Reinigungsflüssigkeit läßt sich der Befüllungsgrad des Tanks ermitteln, wenn er eine Füllstandsanzeige für die Flüssigkeit, beispielsweise ein Sichtfenster aufweist.

Die Erfindung ist nachfolgend anhand eines in der Zeichnung dargestellten Ausführungsbeispieles näher erläutert. Es zeigen:
- Figur 1: Gesamtansicht des batteriebetriebenen Handstaubsaugers,
- Figur 2: den Antriebsteil,
- Figur 3: den Ansaugteil des Handstaubsaugers gemäß Figur 1 und
- Figur 4 und 5: Ansichten einer erfindungsgemäßen Saugdüse für den Handstaubsauger gemäß Figur 1.

In Figur 1 ist der erfindungsgemäße elektrische Handstaubsauger für die Reinigung von Oberflächen jeglicher Art dargestellt, der einen Antriebsteil 1 und einen Ansaugteil 2 aufweist, die voneinander trennbar sind, wie anhand der Figuren 2 und 3 zu sehen ist. Der Antriebsteil 1 besteht aus einem Gehäuse, an das ein Handgriff 3 angeformt ist. Der Handgriff 3 enthält einen Tank 4 für eine Flüssigkeit, beispielsweise für ein Reinigungsmittel. Der Tank 4 ist über einen Einfüllstutzen 5 zu befüllen. Zur Erkennung des Füllungsgrades kann der Tank 4 eine Füllstandsanzeige für die Flüssigkeit, beispielsweise ein Sichtfenster 33 aufweisen, das zusätzlich mit nicht dargestellten Markierungen versehen sein kann. An dem Tank 4 ist eine Öffnung 6 zur Entnahme des Reinigungsmittels angeformt. Das Gehäuse des Antriebsteiles 1 nimmt einen elektrischen Motor 7 für ein Gebläse 8 und Batterien 9 auf. Zur Entnahme des Reinigungsmittels über die Öffnung 6 ist eine Pumpe 10 vorgesehen, die elektrisch durch die Batterien 9 oder manuell betrieben sein kann.

An den Auslaß der Pumpe 10 ist eine Schlauchleitung 11 angebracht, deren anderes Ende mit einem Kupplungselement 12 versehen ist. In dem Kupplungselement 12 ist ein Ventil 13 vorgesehen, das ein Entleeren des Tanks 4 beim Entkuppeln verhindert.

Der Antriebsteil 1 enthält zwei stromaufwärts vom Gebläse 8 angeordnete Luftaustrittsöffnungen 14. Ein im Bereich des Handgriffs 3 angebrachtes, kombiniertes Schaltelement 15 dient zur wechselweise oder gemeinsamen Betätigung des Motors 7 und der Pumpe 10. Anstelle des einen kombinierten Schaltelements 15 lassen sich auch zwei getrennte elektrische Schalter verwenden.

Der Ansaugteil 2 besteht aus einem hohlen Ansauggehäuse 16, das mittels zweier Schnappverschlüsse 17 lösbar an dem Antriebsteil 1 befestigt ist. Das Ansauggehäuse 16 weist einen Lufteinlaß 18 und ein offenes Ende auf, das über den Antriebsteil 1 zur Befestigung geschoben wird. Zwischen dem Lufteinlaß 18 und dem Gebläse 8 ist ein Filterelement 19 angeordnet, vor dem sich ein Wasserabscheider 32 befindet. Dieser Wasserabscheider 32 verhindert in bekannter Weise, daß Feuchtigkeit beispielsweise von der auf den Boden ausgebrachten Reinigungsmittelflüssigkeit in den Antriebsteil 1 gelangt.

Das hohle Ansauggehäuse 16 weist einen Kanal 20 zur Aufnahme der Schlauchleitung 11 auf, der durch einen Deckel 21 verschließbar ist. Der Deckel 21 besitzt eine Aufnahme für den im hohlen Ansauggehäuse 16 gelegenen Teil des Kupplungselementes 22 sowie einen Düsenhalter 23 mit integrierter Sprühdüse 24. In der Schlauchleitung 11 ist zwischen dem Kupplungselement 22 und Sprühdüse 24 ein Ventil 25 angeordnet, das nur für niedrigen Druck ausgelegt sein muß und ein Nachtropfen der Reinigungsflüssigkeit verhindert.

Zur Auswechslung der Sprühdüse 24 ist der Handstaubsauger mit einer im vorderen Teil befindlichen Öffnung 26 versehen. Die Sprühdüse 24 besitzt eine Sprühöffnung 27 zur fächer-, punkt- oder kegelförmigen Ausbringung der Reinigungsflüssigkeit 28. Die Sprühdüse 24 bewirkt trotz eines nur geringen Überdrucks eine zufriedenstellende Ausbringung der Reinigungsflüssigkeit 28.

Zum Betrieb des erfindungsgemäßen batteriebetriebenen Handstaubsaugers wird der Tank 4 durch die Öffnung 5 mit einer Reinigungsflüssigkeit gefüllt. Der Ansaugteil 2 ist mittels der Schnappverschlüsse 17 an dem Antriebsteil 1 befestigt. Die beiden Teile der Schlauchleitung 11 sind durch die Kupplungselemente 12 und 22 verbunden. Zum Saugen wird das Schaltelement 15 betätigt. Soll nun das Reinigungsmittel ausgebracht werden, so wird das Schaltelement 15 entsprechend betätigt, so daß die Pumpe 10 angetrieben und die Reinigungsflüssigkeit 28 über die Schlauchleitung 11 durch die Sprühöffnung 27 der Sprühdüse 24 versprüht wird. Bei Verwendung einer Handpumpe anstelle der elektrischen Pumpe 10 muß zur Sprühextraktion der Pumpenhebel betätigt werden. Wird die Sprühextraktion unterbrochen, so sorgt das Ventil 25 dafür, daß die Reinigungsmittelflüssigkeit nicht nachtropft. Der Handstaubsauger saugt sowohl den trockenen Schmutz als auch Flüssigkeiten sowie das Reinigungsmittel auf.

Zum Entleeren des Filterelements 19 können der Antriebsteil 1 und der Ansaugteil 2 bei abgeschalteten Handstaubsauger voneinander durch Öffnen der Schnappverschlüsse 17 getrennt werden. Dabei werden gleichzeitig die die Schlauchleitung 11 verbindenden Kupplungselemente 12 und 22 getrennt, wobei das Ventil 13 ein Auslaufen der im Tank 4 befindlichen Reinigungsmittelflüssigkeit verhindert.

In der Figur 4 ist eine spezielle erfindungsgemäße Saugdüse 29 dargestellt, die bei Bedarf in den Lufteinlaß 18 des Ansaugteiles 2 gesteckt werden kann. Die Figur 5 zeigt eine Draufsicht auf die Saugfläche der Saugdüse 29, die eine kleine Öffnung 30 aufweist, die von zwei Gummilippen 31 umgeben ist, so daß der nur geringe Unterdruck des Handstaubsaugers verstärkt wird. Diese spezielle Saugdüse 29 zur Reinigung von textilen und harten, glatten Oberflächen aller Art vermag trotz geringem Unterdruck Wasser anzusaugen, so daß lediglich nur eine geringe Restfeuchte auf der Oberfläche verbleibt.

Erfindungswesentlich an dem batteriebetriebenen Handstaubsauger ist, daß bei einem derartigen Handstaubsauger Reinigungsflüssigkeit auf zu saugende Flächen aufgebracht werden kann, wobei die Sprühdüse trotz eines nur geringen Überdrucks zufriedenstellende Ausbringung des Reinigungsmittels bewirkt, daß ein Ventil für niedrigen Druck das Nachtropfen verhindert, daß eine Kupplung im Handstaubsauger für die Sprühextraktionsleitung vorgesehen ist, daß der Handstaubsauger trotz geringem Unterdrucks Wasser anzusaugen vermag und/oder daß der Flüssigkeitstank im Betrieb oberhalb der Pumpe liegt.

### Bezugszeichenliste

- 1: Antriebsteil
- 2: Ansaugteil
- 3: Handgriff
- 4: Tank
- 5: Einfüllstutzen
- 6: Öffnung
- 7: Motor
- 8: Gebläse
- 9: Batterien
- 10: Pumpe
- 11: Schlauchleitung
- 12: Kupplungselement
- 13: Ventil
- 14: Luftaustrittsöffnungen
- 15: Schaltelement
- 16: Ansauggehäuse
- 17: Schnappverschlüsse
- 18: Lufteinlaß
- 19: Filterelement
- 20: Kanal
- 21: Deckel
- 22: Kupplungselement
- 23: Düsenhalter
- 24: Sprühdüse
- 25: Ventil
- 26: Öffnung
- 27: Sprühöffnung
- 28: Reinigungsflüssigkeit
- 29: Saugdüse
- 30: Öffnung
- 31: Gummilippen
- 32: Wasserabscheider
- 33: Sichtfenster

## Patentansprüche

1. Batteriebetriebener Handstaubsauger mit einem Antriebsteil (1), der ein Gehäuse aufweist, an das ein Handgriff (3) angeformt ist, wobei der Antriebsteil einen Tank (4) zur Aufnahme einer Flüssigkeit und einen elektrischen Motor (7) für ein Gebläse (8) enthält,
mit einem von dem Antriebsteil (1) trennbaren Ansaugteil (2), der mit einem Lufteinlaß (18) und einer Sprühdüse (24) für die Flüssigkeit versehen ist, und
mit den Tank (4) und die Sprühdüse (24) verbindenden trennbaren Mittel zur Ausbringung der Flüssigkeit.

2. Batteriebetriebener Handstaubsauger nach Anspruch 1,
**dadurch gekennzeichnet,**
**daß** die Mittel zur Ausbringung der Flüssigkeit eine Pumpe (10) zur Förderung der Flüssigkeit aufweisen.

3. Batteriebetriebener Handstaubsauger nach Anspruch 2,
**dadurch gekennzeichnet,**
**daß** die Pumpe (10) eine elektrisch betriebene Pumpe ist.

4. Batteriebetriebener Handstaubsauger nach Anspruch 2,
**dadurch gekennzeichnet,**
**daß** die Pumpe (10) eine Handpumpe ist.

5. Batteriebetriebener Handstaubsauger nach einem der Ansprüche 1 bis 4,
**dadurch gekennzeichnet,**
**daß** die Mittel zur Ausbringung der Flüssigkeit eine Schlauchleitung (11) mit zwischen Antriebsteil (1) und Ansaugteil (2) befindlichen Kupplungselementen (12, 22) aufweist.

6. Batteriebetriebener Handstaubsauger nach einem der Ansprüche 1 bis 5,
**dadurch gekennzeichnet,**
**daß** die Mittel zur Ausbringung der Flüssigkeit deren Nachtropfen verhindernde Mittel (25) aufweisen.

7. Batteriebetriebener Handstaubsauger nach einem der Ansprüche 1 bis 6,
**dadurch gekennzeichnet,**
**daß** die Kupplungselemente (12, 22) Mittel (13) enthalten, die ein Entleeren des Tanks (4) beim Entkuppeln verhindert.

8. Batteriebetriebener Handstaubsauger nach einem der Ansprüche 1 bis 7,
**dadurch gekennzeichnet,**
**daß** das Ansauggehäuse (16) des Ansaugteiles (2) einen Kanal (20) zur Aufnahme der Schlauchleitung (11) aufweist, das mit einem Deckel (21) zum Verschließen des Kanals (20) versehen ist, und daß der Deckel (21) mit einer Aufnahme für den im Ansauggehäuse (16) angeordneten Teil des Kupplungselementes (22) sowie einer Öffnung (26) zur ggf. auswechselbaren Aufnahme der im vorderen Teil des Ansauggehäuses (16) befindlichen, in einem Düsenhalter (23) integrierten Sprühdüse (24) versehen ist.

9. Batteriebetriebener Handstaubsauger nach einem der Ansprüche 1 bis 8,
**dadurch gekennzeichnet,**
**daß** der Tank (4) in dem dem Lufteinlaß (18) abgewandten Teil des Antriebsteiles (1) angeordnet und mit einem Einfüllstutzen (5) versehen ist.

10. Batteriebetriebener Handstaubsauger nach einem der Ansprüche 1 bis 9,
**dadurch gekennzeichnet,**
**daß** der Tank (4) im Bereich des Handgriffes (3) angeordnet ist.

11. Batteriebetriebener Handstaubsauger nach einem der Ansprüche 1 bis 10,
**dadurch gekennzeichnet,**
**daß** ein kombiniertes Schaltelement (15) bzw. zwei Schaltelemente oder aber ein Schaltelement und ein mechanisches Betätigungselement zur Betätigung des Motors (7) und der Pumpe (10) vorgesehen ist.

12. Batteriebetriebener Handstaubsauger nach einem der Ansprüche 1 bis 11,
**dadurch gekennzeichnet,**
**daß** die Sprühdüse (24) eine Sprühöffnung (27) zur fächer-, punkt- oder kegelförmigen Ausbringung einer Reinigungsflüssigkeit (28) besitzt.

13. Batteriebetriebener Handstaubsauger nach einem der Ansprüche 1 bis 12,
**dadurch gekennzeichnet,**
**daß** in den Lufteinlaß (18) eine Saugdüse (29) einsteckbar ist, die derart ausgebildet ist, daß sie trotz geringem Unterdruck Wasser anzusaugen vermag, so daß nur eine geringe Restfeuchte auf der zu reinigenden Oberfläche verbleibt.

14. Batteriebetriebener Handstaubsauger nach Anspruch 13,
**dadurch gekennzeichnet,**
**daß** die Saugdüse (29) eine von Gummilippen (31) umgebene Öffnung (30) aufweist.

15. Batteriebetriebener Handstaubsaugern nach einem der Ansprüche 1 bis 14,
**dadurch gekennzeichnet,**
**daß** der Tank (4) eine Füllstandsanzeige (33) für die Flüssigkeit aufweist.

16. Batteriebetriebener Handstaubsauger nach Anspruch 15,
**dadurch gekennzeichnet,**
**daß** die Füllstandsanzeige für die Flüssigkeit ein Sichtfenster (33) aufweist.

## Claims

1. A battery-powered hand-held vacuum cleaner with a drive component (1) having a housing on which a handle (3) is conformed, wherein the drive unit includes a tank (4) for storing a liquid and an electric motor (7) for a fan (8), with a suction component (2) that is detachable from drive component (1) and that is furnished with an air inlet (18) and a spray nozzle (24) for the liquid, and with detachable means joining the tank (4) and the spray nozzle (24) for ejecting the liquid.

2. The battery-powered hand-held vacuum cleaner according to claim 1,
**characterised in that**
the means for ejecting the liquid is provided with a pump (10) for propelling the liquid.

3. The battery-powered hand-held vacuum cleaner according to claim 2,
**characterised in that**
the pump (10) is an electrically powered pump.

4. The battery-powered hand-held vacuum cleaner according to claim 2,
**characterised in that**
the pump (10) is a manual pump.

5. The battery-powered hand-held vacuum cleaner according to any of claims 1 to 4,
**characterised in that**
the means for ejecting the liquid includes a hose (11) with coupling elements (12, 22) between drive component (1) and suction component (2).

6. The battery-powered hand-held vacuum cleaner according to any of claims 1 to 5,
**characterised in that**
the means for ejecting the liquid includes a device (25) to prevent dripping after operation.

7. The battery-powered hand-held vacuum cleaner according to any of claims 1 to 6,
**characterised in that**
coupling elements (12, 22) include means (13) that prevents the tank (4) from emptying upon decoupling.

8. The battery-powered hand-held vacuum cleaner according to any of claims 1 to 7,
**characterised in that**
suction housing (16) of suction component (2) includes a channel (20) to accommodate hose (11), and that is furnished with a cover (21) to close channel (20), and that cover (21) is furnished with a seating for the part of coupling element (22) that is arranged in suction housing (16), and with an opening (26) for a possibly replaceable seating for spray nozzle (24) that is located in the front area of suction housing (16) and is integrated in a nozzle holder (23).

9. The battery-powered hand-held vacuum cleaner according to any of claims 1 to 8,
**characterised in that**
tank (4) is located in the part of drive component (1) that faces away from air inlet (18) and is furnished with a filler neck (5).

10. The battery-powered hand-held vacuum cleaner according to any of claims 1 to 9,
**characterised in that**
tank (4) is located in the vicinity of handle (3).

11. The battery-powered hand-held vacuum cleaner according to any of claims 1 to 10,
**characterised in that**
a combination switching device (15) and mechanical operating device is provided for actuating motor (7) and pump (10).

12. The battery-powered hand-held vacuum cleaner according to any of claims 1 to 11,
**characterised in that**
spray nozzle (24) has a spray aperture (27) for fanned, pinpoint or conical spray pattern of a cleaning fluid (28).

13. The battery-powered hand-held vacuum cleaner according to any of claims 1 to 12,
**characterised in that**
a suction nozzle (29) may be inserted in air inlet (18) and is shaped such that it is capable of aspirating water despite low negative pressure, thus ensuring that only minor residual dampness remains on the surface to be cleaned.

14. The battery-powered hand-held vacuum cleaner according to claim 13,
**characterised in that**
suction nozzle (29) is furnished with an aperture (30) that is surrounded by rubber lips (31).

15. The battery-powered hand-held vacuum cleaner according to any of claims 1 to 14,
**characterised in that**
tank (4) is furnished with a fill level display (33) for the liquid.

16. The battery-powered hand-held vacuum cleaner according to claim 15,
**characterised in that**
fill level display for the liquid is furnished with a viewing window (33).

## Revendications

1. Aspirateur manuel à piles avec une partie commande (1) qui présente un boîtier sur lequel est formée une poignée (3), la partie commande contenant un réservoir (4) destiné à recevoir un liquide et un moteur électrique (7) pour une soufflerie (8), avec une partie aspiration (2) séparable de la partie commande (1), la partie aspiration étant munie d'une entrée d'air (18) et d'une buse d'aspersion (24) pour le liquide, et des moyens séparables à relier au réservoir (4) et à la buse d'aspersion (24) pour faire sortir le liquide.

2. Aspirateur manuel à piles selon la revendication 1,
**caractérisé en ce que**
les moyens pour faire sortir le liquide présentent une pompé (10) pour le transport du liquide.

3. Aspirateur manuel à piles selon la revendication 2,
**caractérisé en ce que**
la pompe (10) est une pompe fonctionnant à l'électricité.

4. Aspirateur manuel à piles selon la revendication 2,
**caractérisé en ce que**
la pompe (10) est une pompe manuelle.

5. Aspirateur manuel à piles selon une des revendications 1 à 4,
**caractérisé en ce que**
les moyens pour faire sortir le liquide présentent une canalisation (11) avec des éléments d'accouplement (12, 22) se trouvant entre la partie commande (1) et la partie aspiration (2).

6. Aspirateur manuel à piles selon une des revendications 1 à 5,
**caractérisé en ce que**
les moyens pour faire sortir le liquide présentent des moyens (25) les empêchant de goutter.

7. Aspirateur manuel à piles selon une des revendications 1 à 6,
**caractérisé en ce que**
les éléments d'accouplement (12, 22) comprennent des moyens (13) qui empêchent le vidage du réservoir (4) lors du désaccouplement.

8. Aspirateur manuel à piles selon une des revendications 1 à 7,
**caractérisé en ce que**
le boîtier d'aspiration (16) de la partie aspiration (2) présente un canal (20) destiné à recevoir la canalisation (11), qui est muni d'un couvercle (21) pour fermer le canal (20), et que le couvercle (21) est muni d'un récepteur pour la partie de l'élément d'accouplement (22) disposée dans le boîtier d'aspiration (16) ainsi que d'un orifice (26) destiné le cas échéant à recevoir alternativement la buse d'aspersion (24) intégrée dans un support de buse (23) se trouvant dans la partie avant du boîtier d'aspiration (16).

9. Aspirateur manuel à piles selon une des revendications 1 à 8,
**caractérisé en ce que**
le réservoir (4) est disposé dans la partie de la partie aspiration (1) détournée de l'entrée d'air (18) et est muni d'une tubulure de remplissage (5).

10. Aspirateur manuel à piles selon une des revendications 1 à 9,
**caractérisé en ce que**
le réservoir (4) est disposé dans la zone de la poignée (3).

11. Aspirateur manuel à piles selon une des revendications 1 à 10,
**caractérisé en ce que**
un élément de branchement combiné (15) ou deux éléments de branchement ou un élément de branchement et un élément mécanique d'actionnement est prévu pour l'actionnement du moteur (7) et de la pompe (10).

12. Aspirateur manuel à piles selon une des revendications 1 à 11,
**caractérisé en ce que**
la buse d'aspersion (24) possède un orifice d'aspersion (27) pour faire sortir un liquide nettoyant (28) en éventail, ponctuellement ou en forme conique.

13. Aspirateur manuel à piles selon une des revendications 1 à 12,
**caractérisé en ce que**
une buse d'aspiration (29) peut être insérée dans l'entrée d'air (18), cette buse étant configurée de manière à ce que, malgré une faible dépression, elle peut aspirer de l'eau de manière à ne laisser qu'un faible reste d'humidité sur la surface à nettoyer.

14. Aspirateur manuel à piles selon la revendication 13,
**caractérisé en ce que**
la buse d'aspiration (29) présente un orifice (30) entouré de lèvres en caoutchouc (31).

15. Aspirateur manuel à piles selon une des revendications 1 à 14,
**caractérisé en ce que**
le réservoir (4) présente un indicateur de niveau (33) pour le liquide.

16. Aspirateur manuel à piles selon la revendication 15,
**caractérisé en ce que**
l'indicateur de niveau présente une fenêtre de vision (33) pour le liquide.
